# EUROPÄISCHE PATENTSCHRIFT

(11) **EP 0 592 755 B1**
(45) Veröffentlichungstag und Bekanntmachung des Hinweises auf die Patenterteilung: **26.07.1995**
(21) Anmeldenummer: 92890220.4
(22) Anmeldetag: 14.10.1992
(51) Int. Cl.: B61L 5/04, B61L 7/06

(54) **Hydraulikeinheit**
Hydraulic unit
Unité hydraulique

(43) Veröffentlichungstag der Anmeldung: 20.04.1994
(73) Patentinhaber: Alcatel Austria Aktiengesellschaft, A-1210 Wien (AT)
(72) Erfinder: Baumruck, Manfred, A-1120 Wien (AT)
(74) Vertreter: Pohl, Herbert, Dipl.-Ing.

(56) Entgegenhaltungen:
- DE-A- 2 557 574
- DE-B- 1 155 159
- DE-B- 1 168 948
- DE-C- 878 214
- US-A- 3 068 900

## Beschreibung

Die Erfindung betrifft eine Hydraulikeinheit zur Weichenbetätigung, mit einem axial verschiebbar auf einer samt Kolben feststehenden, beidseitigen Kolbenstange abgedichtet angeordneten Zylinder, welcher Abgriffelemente zur Betätigung von Verstellorganen aufweist, und mit in der Kolbenstange angeordneten Druckmittelleitungen, welche beidseits des Kolbens liegende Arbeitsräume im Zylinder mit Zu- bzw. Ableitung für Hydraulikmedium verbinden.

Hydraulische Zylinder-Kolben-Einheiten, bzw. allgemein druckmittelbetätigte (also auch etwa pneumatische) derartige Einheiten, sind in verschiedensten Ausführungen für eine Reihe teilweise sehr unterschiedlicher Zwecke seit langem bekannt und ermöglichen in vorteilhafter Weise große Kräfte bei einfachem Aufbau und kompakten Abmessungen. Abgesehen von Anordnungen, bei denen die Zylinder samt Leitungen und Steuerorganen feststehend angeordnet sind und der Kolben über eine einseitig oder aber auch beidseitig aus dem Zylinder ragende Kolbenstange auf irgendwelche Betätigungs- oder Verstellorgane einwirkt, sind für verschiedene Anwendungen, wie beispielsweise die eingangs genannte Weichenbetätigung, auch Anordnungen bekannt geworden, bei denen die beidseitig aus dem Zylinder ragende Kolbenstange feststehend montiert ist und der Zylinder entsprechend der Druckmittelbeaufschlagung zur Betätigung von Verstellorganen oder dergleichen verschoben wird.

So ist beispielsweise aus der DE-25 57 574-B2 eine Hydraulikeinheit der eingangs genannten Art bekannt geworden, welche als Weichenantrieb dient und zur Vermeidung von frei liegenden bzw. frei verlegten Druckmittelleitungen mit einer beidseitig bis in den Bereich des Kolbens angebohrten Kolbenstange versehen ist, über die die Arbeitsräume mit den an den Lagerplatten für die Kolbenstange bzw. die Schubstange angeordneten Zu- bzw. Ableitungen für das Druckmedium in Verbindung stehen. Nachteilig ist dabei insbesonders der Umstand, daß sich relativ lange Druckmittelleitungen ergeben, wobei ein Teil davon wiederum frei von einer Pumpen- und Steuereinheit weg verlegt werden muß.

Aufgabe der vorliegenden Erfindung ist es, eine Hydraulikeinheit der eingangs genannten Art so zu verbessern, daß die genannten Nachteile vermieden werden und daß insbesonders eine kompaktere Bauweise mit geringeren Ölwegen unter Vermeidung der Notwendigkeit der Verlegung von freiliegenden Leitungen ermöglicht wird.

Dies wird gemäß der vorliegenden Erfindung bei einer Hydraulikeinheit der genannten Art dadurch erreicht, daß die Druckmittelleitungen für beide Arbeitsräume in der gleichen Kolbenstangenseite angeordnet sind. Auf diese Weise kann nun die Druckmittelbeaufschlagung bzw. -ableitung zu bzw. von beiden Arbeitsräumen von einem Ende der beidseitigen Kolbenstange her vorgenommen werden. Dieses Ende kann beispielsweise auch unmittelbar an bzw. in unmittelbarer Nähe der Pumpen- bzw. Steuereinheit für das Druckmedium festgelegt sein, sodaß frei verlegte Leitungen überhaupt vermieden werden können und geringe Wege für das Druck- bzw. Hydraulikmedium mit geringeren Reibungsverlusten realisierbar sind. Es ergibt sich eine kompakte Bauweise, die auch weniger störungsanfällig ist.

Nach einer besonders bevorzugten Ausgestaltung der Erfindung ist vorgesehen, daß die die Druckmittelleitungen aufweisende Kolbenstangenseite in einer axial bis in den Kolbenbereich verlaufenden Bohrung ein unter Bildung eines an beiden Enden abgedichteten Ringspaltes eingesetztes Rohr aufweist, dessen Innenraum als eine der Druckmittelleitungen im Kolbenbereich über zumindest eine Verbindungsleitung mit dem der anderen Kolbenstangenseite zugeordneten Arbeitsraum verbunden ist, wobei der Ringspalt im Kolbenbereich als die andere Druckmittelleitung über zumindest eine weitere Verbindungsleitung mit dem der durchbohrten Kolbenstangenseite zugeordneten Arbeitsraum verbunden ist. Diese Ausgestaltung ermöglicht eine sehr einfache Herstellung der Hydraulikeinheit, wobei relativ große Querschnitte für die Druckmittelleitungen realisierbar sind, die weiter zu einer Verringerung der Strömungswiderstände im Weg des Druckmediums beitragen. Es ist dabei auch eine weitestgehend symmetrische Ausbildung der Druckmittelleitungen für die beiden üblicherweise ebenfalls symmetrisch ausgebildeten Arbeitsräume möglich, womit gleiche Verhältnisse für die beiden möglichen Bewegungsrichtungen geschaffen sind.

Das eingesetzte Rohr kann in weiterer Ausbildung der Erfindung bereits vor dem kolbenseitigen Ende der Bohrung enden, wobei der Ringspalt in diesem Bereich mittels einer Ringdichtung abgedichtet ist. Durch diese Maßnahme wird die Herstellung der Hydraulikeinheit vereinfacht und trotzdem die erforderliche Abdichtung zwischen dem Innenraum des eingesetzten Rohres und dem Ringspalt sichergestellt.

Nach einer bevorzugten weiteren Ausgestaltung der Erfindung ist das äußere Ende der durchbohrten Kolbenstangenseite ebenso wie das entsprechende Ende des eingesetzten Rohres abgedichtet in einem Anschlußteil festgelegt, welcher Verbindungsbohrungen von den Zu- bzw. Ableitanschlüssen zum Innenraum des Rohres bzw. zum Spalt aufweist. An diesem Anschlußteil, der beispielsweise auch unmittelbar an einer Pumpen- bzw. Steuereinheit angeordnet sein kann, erfolgen damit die Zu- und Ableitung des Druckmediums, wobei wiederum über die Ausgestaltung der Verbindungsbohrungen sehr einfach symmetrische Verhältnisse geschaffen werden können.

Die Erfindung wird im folgenden noch anhand des in der Zeichnung schematisch im teilweisen Schnitt dargestellten Ausführungsbeispieles näher erläutert.

Die dargestellte Hydraulikeinheit weist einen axial verschiebbar auf einer samt Kolben 1 feststehenden, beidseitigen Kolbenstange 2 abgedichtet angeordneten Zylinder 3 auf, welcher beispielsweise im Druckguß angeformte Abgriffelemente 4, die hier als mit Bohrungen 5 versehene Laschen 6 ausgeführt sind, zur Betätigung von nicht weiter dargestellten Verstellorganen trägt. Diese Verstellorgane können beispielsweise eine oder mehrere Schubstangen zur Umschaltung einer Schienenweiche oder dergleichen umfassen.

Zwischen der Innenwand 7 des Zylinders 3 und der Kolbenstange 2 mit dem Kolben 1 sind beidseits des Kolbens 1 liegende Arbeitsräume 8, 9 ausgebildet, die über zum größten Teil in der Kolbenstange 2 verlaufende Druckmittelleitungen 10, 11 mit Zu- bzw. Ableitanschlüssen 12, 13 in Verbindung stehen. Diese Druckmittelleitungen 10, 11 sind für beide Arbeitsräume 8, 9 in der gleichen Kolbenstangenseite 14 angeordnet - die andere Kolbenstangenseite 15 ist hier voll ausgebildet und mit einer Befestigungseinrichtung 16 zur Lagefestlegung versehen.

Die die Druckmittelleitungen 10, 11 aufweisende Kolbenstangenseite 14 weist in einer axial bis in den Bereich des Kolbens 1 verlaufenden Bohrung 17 ein unter Bildung eines an beiden Enden 18, 19 abgedichteten Ringspaltes 20 eingesetztes Rohr 21 auf. Der Innenraum 22 dieses Rohres 21 ist als die eine Druckmittelleitung 11 im Bereich des Kolbens 1 Ober Verbindungsleitungen 23 mit dem der anderen Kolbenstangenseite 15 zugeordneten Arbeitsraum 8 verbunden. Der Ringspalt 20 dient als andere Druckmittelleitung 10 und ist wiederum im Bereich des Kolbens 1 über weitere Verbindungsleitungen 24 mit dem der durchbohrten Kolbenstangenseite 14 zugeordneten Arbeitsraum 9 verbunden.

Das eingesetzte Rohr 21 endet hier bereits vor dem kolbenseitigen Ende der Bohrung 17, wobei der Ringspalt 20 im Bereich seines diesseitigen Endes 18 mittels einer Ringdichtung 25 abgedichtet ist.

Das äußere Ende der durchbohrten Kolbenstangenseite 14 ist ebenso wie das entsprechende Ende des eingesetzten Rohres 21 abgedichtet in einem Anschlußteil 26 festgelegt, welcher Verbindungsbohrungen 27, 28 von den Zu- bzw. Ableitanschlüssen 12, 13 zum Innenraum 22 des Rohres 21 bzw. zum Ringspalt 20 aufweist.

Da die Kolbenstange 2 samt dem Kolben 1 an der Befestigungseinrichtung 16 und zumeist auch im Bereich des Anschlußteiles 26 festgelegt ist, bewegt sich der Zylinder 3 entsprechend der jeweiligen Druckmittelzu- bzw. -abführung über die Zu- bzw. Ableitanschlüsse 12 bzw. 13 entlang des Doppelpfeiles 29 und nimmt dabei über die Abgriffelemente 4 die nicht dargestellten Verstellorgane oder dergleichen mit. Ebenfalls nicht dargestellt sind hier die erforderlichen Pumpen- bzw. Steuereinheiten, die zur gewünschten Durchführung dieser Bewegung Druckmedium über die Zu- bzw. Ableitanschlüsse 12, 13 entsprechend zu- oder abführen.

## Patentansprüche

1. Hydraulikeinheit zur Weichenbetätigung mit einem axial verschiebbar auf einer samt Kolben (1) feststehenden, beidseitigen Kolbenstange (2) abgedichtet angeordneten Zylinder (3), welcher Abgriffelemente (4) zur Betätigung von Verstellorganen aufweist, und mit in der Kolbenstange angeordneten Druckmittelleitungen (10, 11), welche beidseits des Kolbens liegende Arbeitsräume (8, 9) im Zylinder mit Zu- bzw. Ableitung für Hydraulikmedium verbinden, **dadurch gekennzeichnet**, daß die Druckmittelleitungen (10, 11) für beide Arbeitsräume (8, 9) in der gleichen Kolbenstangenseite (14) angeordnet sind.

2. Hydraulikeinheit nach Anspruch 1, dadurch gekennzeichnet, daß die die Druckmittelleitungen (10, 11) aufweisende Kolbenstangenseite (14) in einer axial bis in den Kolbenbereich verlaufenden Bohrung (17) ein unter Bildung eines an beiden Enden (18, 19) abgedichteten Ringspaltes (20) eingesetztes Rohr (21) aufweist, dessen Innenraum (22) als eine der Druckmittelleitungen (11) im Kolbenbereich über zumindest eine Verbindungsleitung (23) mit dem der anderen Kolbenstangenseite (15) zugeordneten Arbeitsraum (8) verbunden ist, wobei der Ringspalt (20) im Kolbenbereich als die andere Druckmittelleitung (10) über zumindest eine weitere Verbindungsleitung (24) mit dem der durchbohrten Kolbenstangenseite (14) zugeordneten Arbeitsraum (9) verbunden ist.

3. Hydraulikeinheit nach Anspruch 2, dadurch gekennzeichnet, daß das eingesetzte Rohr (21) bereits vor dem kolbenseitigen Ende der Bohrung (17) endet, wobei der Ringspalt (20) in diesem Bereich mittels einer Ringdichtung (25) abgedichtet ist.

4. Hydraulikeinheit nach Anspruch 2 oder 3, dadurch gekennzeichnet, daß das äußere Ende der durchbohrten Kolbenstangenseite (14) ebenso wie das entsprechende Ende des eingesetzten Rohres (21) abgedichtet in einem Anschlußteil (26) festgelegt ist, welcher Verbindungsbohrungen (27, 28) von den Zu- bzw. Ableitanschlüssen (12, 13) zum Innenraum (22) des Rohres (21) bzw. zum Ringspalt (20) aufweist.

## Claims

1. Hydraulic unit for point actuation, with an axially shiftable and sealed cylinder arrangement, the cylinder being arranged on a bilateral piston rod, this piston rod - including the piston - being stationary, which cylinder has tap elements for the actuation of actuators, and with pressure means lines arranged within the piston rod which connect the operating spaces in the cylinder on both sides of the piston with feed lines and leakage lines for the hydraulic medium, characterized in that the pressure means lines (10, 11) for both operating spaces (8, 9) are arranged at the same side (14) of the piston rod.

2. Hydraulic unit as claimed in claim 1, characterized in that the side (14) of the piston rod holding the pressure means lines (10, 11) has a tube (21) inserted into a boring (17) axially running up to the piston region forming a ring slot 20 which is sealed at both ends (18, 19), whereby the interior (22) of tube (21) being one of the pressure means lines (11) in the piston region is connected with the operating space (8) assigned to the other side (15) of the piston rod via at least one connection line (23), and whereby - via at least one further connection line (24) - the ring slot (20) being the other pressure means line (10) is connected in the piston region with the operating space (9) assigned to the bored side (14) of the piston rod.

3. Hydraulic unit as claimed in claim 2, characterized in that the inserted tube (21) already ends before the piston-side end of the boring (17), whereby the ring slot (20) is sealed by means of a ring sealing (25) in this region.

4. Hydraulic unit as claimed in claim 2 or claim 3, characterized in that the outer end of the bored side 14 of the piston rod, like the corresponding end of the inserted tube (21), is fixed in a sealed manner in a connection unit (26), which has connection borings (27, 28) from the feeding- and leakage connections (12, 13) to the interior (22) of the tube (21) or the ring slot (20), respectively.

## Revendications

1. Vérin hydraulique pour manoeuvrer un aiguillage, comportant un cylindre (3) qui est disposé, avec étanchéité, de façon à pouvoir coulisser axialement sur une tige de piston bilatérale (2), fixe avec le piston (1), et qui présente des éléments de prise (4) pour manoeuvrer les organes de réglage, et comportant des conduites (10, 11) de fluide sous pression qui sont disposées dans la tige de piston et qui relient les espaces de travail (8, 9) situés des deux côtés du piston dans le cylindre avec une conduite d'arrivée ou de départ pour le fluide hydraulique, caractérisé par le fait que les conduites (10, 11) pour le fluide hydraulique sont disposées, pour les deux espaces de travail (8, 9) du même côté (14) de la tige de piston.

2. Vérin hydraulique selon la revendication 1, caractérisé par le fait que le côté (14) de la tige de piston qui présente les conduites (10, 11) de fluide sous pression présente, dans un perçage (17) qui va axialement jusque dans la zone du piston, un tube (21) qui y est inséré avec formation d'un jeu annulaire (20) rendu étanche au deux extrémités (18, 19) et dont l'espace intérieur (22), formant l'une des conduites (11) du fluide sous pression, est relié, dans la zone du piston, par l'intermédiaire d'au moins une conduite de liaison (23), avec l'espace de travail (8) disposé de l'autre côté (15) de la tige de piston, l'espace annulaire (20) étant relié, dans la zone du piston, pour former l'autre conduite (10) du fluide sous pression, par l'intermédiaire d'au moins une autre conduite de liaison (24), avec l'espace de travail (9) correspondant au côté (14) de la tige de piston qui est percé.

3. Vérin selon la revendication 2, caractérisé par le fait que le tube inséré (21) se termine déjà avant l'extrémité de l'alésage (17) située du côté du piston, le jeu annulaire (20) étant rendu étanche dans cette zone au moyen d'une garniture d'étanchéité annulaire (25).

4. Vérin selon la revendication 2 ou 3, caractérisé par le fait que l'extrémité extérieure du côté (14) de la tige de piston qui est percé, ainsi que l'extrémité correspondante du tube inséré (21) sont bloquées, avec étanchéité, dans un connecteur (26) qui présente des perçages de liaison (27, 28) allant, des raccords d'arrivée ou de départ (12, 13), vers l'espace intérieur (22) du tube (21) ou vers le jeu annulaire (20).
